# DEMANDE DE BREVET EUROPEEN

(11) **EP 4 085 798 A1**
(43) Date de publication de la demande: **09.11.2022**
(21) Numéro de dépôt: 21020245.3
(22) Date de dépôt: 02.05.2021
(51) Int. Cl.: A47C 19/02, A47C 17/86, A47C 19/22, A47B 23/00, A47B 79/00

(54) **DISPOSITIF POUR LIT FAISANT À LA FOIS COFFRE DE RANGEMENT, TABLE DE NUIT ET SUPPORT DE LITERIE**

(71) Demandeur: Meunier, Alain, 83630 Bauduen (FR)
(72) Inventeur: Meunier, Alain, 83630 Bauduen (FR)

(57) **Abrégé**

La présente invention concerne un dispositif pour lit faisant à la fois coffre de rangement (3), tables de nuit (12) et de support de literie. Le dispositif placé à l'intérieur et à la tête du lit occupe un espace occupé habituellement par le matelas (4). Ce dispositif s'utilise donc avec un matelas (3) de taille inférieure à celle du lit. Par exemple un lit de 200 cm avec un dispositif de 10 cm de largeur nécessite l'utilisation d'un matelas de 190 cm au maximum. Le traversin (6), les coussins, les oreillers (7) sont posés sur le coffre (3). Ainsi sans allonger la taille du lit, on utilise un espace habituellement occupé par une partie du matelas (4), comme coffre de rangement (3) remplissant aussi la fonction de support de la literie. Ce coffre de rangement (3) est équipé de tablettes (12) mobiles, rabattables, coulissantes, faisant office de table (12) de nuit et sur lesquelles peuvent être posés des éclairages.

## Description

La présente invention est constituée d'un coffre de rangement installé à la tête et à l'intérieur des montants d'un lit, à la place d'une partie du matelas. Sur ce coffre est disposée la literie (traversin, coussins). Sur ce coffre sont fixées des étagères amovibles faisant office de tables de nuit.

Le coffre de rangement étant positionné à l'intérieur du lit le matelas utilisé doit être de taille inférieure à celle des montants du lit. Par exemple pour un lit de 200 cm de longueur avec un coffre de rangement de 10 cm de largeur on devra utiliser un matelas de 190 cm.au lieu de 200 comme habituellement
Le dispositif proposé utilise la place libérée par l'utilisation d'un matelas de taille inférieure à celle du lit, partie de matelas habituellement réservée à supporter un traversin et/ou des oreillers. Ce dispositif qui fait coffre rend toujours cet office de support de literie tout en proposant un rangement discret sans prendre de place supplémentaire. Les tables de nuit amovibles associées au coffre évitent l'encombrement au sol des tables de nuit traditionnelles. Le dispositif peut être conçu et fabriqué avec le lit ou être un complément amovible facile à installer dans un lit déjà existant.
Le coffre peut être organisé en casiers. Certains casiers peuvent être sécurisés par une serrure.
[Fig 1] représente une vue en perspective d'une tête de lit avec le dispositif incorporé au lit comportant un coffre de rangement(3) avec un casier fermé(9) sécurisé par une serrure(10) ainsi que des volets coulissants et/ou pivotants(12) déployés faisant office de tables de chevet.
[[Fig 2] représente un lit écorché avec un matelas(4) et un dispositif amovible ajouté à un lit existant comprenant un coffre de rangement(3), avec plusieurs casiers(11) et sans tablette.
[Fig 3] représente une coupe longitudinale d'une tête de lit avec le dispositif, le coffre(3), le sommier(5), un traversin(6) et un oreiller(7) en position.
Fig 4] représente un exemple de dispositif amovible prêt à être incorporé dans un lit existant pour constituer un coffre de rangement(3) avec chargement par le haut et les côtés avec une tablette(12) déployée pour faire table de nuit et l'autre faisant couvercle de casier(11).

## Revendications

1. Dispositif pour lit **caractérisé en ce qu'**il est disposé à la tête et à l'intérieur du dit lit en lieu et place d'une partie du matelas, qu'il fait office à la fois de coffre de rangement(3), à la fois de tables de nuit(12), et de support de literie

2. Dispositif selon la revendication 1 **caractérisée par le fait que** ce dispositif peut être fixe et faisant partie intégrante du dit lit dès sa fabrication ou amovible pour être ajouté à un lit existant.

3. Dispositif selon les revendications 1 et 2 **caractérisé par le fait que** le coffre de rangement(3) peut être organisé en casiers (11) dont certains peuvent être fermés par un ou des volets amovibles(12) pouvant être munis de serrures(10).
